# FASCICULE DE BREVET EUROPEEN

(11) **EP 0 608 166 B1**
(45) Date de publication et mention de la délivrance du brevet: **26.02.1997**
(21) Numéro de dépôt: 94400096.7
(22) Date de dépôt: 14.01.1994
(51) Int. Cl.: B65H 3/28, B07C 1/02

(54) **Machine de traitement de courrier ayant un retaqueur mécanique à rouleaux**
Postbearbeitungsmaschine mit Walzen zum erneuten mechanischen Einrütteln
Mail processing machine with mechanical jogging means comprising rollers

(30) Priorité: 19.01.1993 FR 9300474
(43) Date de publication de la demande: 27.07.1994
(73) Titulaire: COMPAGNIE GENERALE D'AUTOMATISME CGA-HBS, F-91220 Brétigny sur Orge (FR)
(72) Inventeur: Imbert, Denis, F-26000 Valence (FR); Laumond, Christian, F-26120 Chabeuil (FR); Sabatier, Louis, F-26120 Montelier (FR)
(74) Mandataire: Pothet, Jean Rémy Emile Ludovic

(56) Documents cités:
- EP-A- 0 295 686
- DE-A- 2 903 128
- FR-A- 2 373 842
- US-A- 2 843 378
- US-A- 4 595 188

## Description

L'invention se rapporte à une machine de traitement d'articles plats, notamment des plis de courrier, comprenant un chemin de transport qui s'étend depuis une de ses extrémités selon une direction sensiblement horizontale pour amener une pile d'articles sur chant vers une tête de dépilage, une tête de dépilage proche de cette extrémité et qui s'étend dans une direction sensiblement verticale pour dépiler un premier article de la pile se présentant avec sa face libre parallèle à la tête de dépilage, et un dispositif de retaquage mécanique pour retaquer au moins ledit premier article de la pile, avant son dépilage, contre une rive de taquage qui s'étend selon une direction sensiblement perpendiculaire au chemin de transport et à la tête de dépilage.

Une telle machine est connue du document EP-A-0 295 686 et habituellement utilisée pour trier de grande quantité de plis de courrier. Pour ce type de machine, un dispositif de retaquage est utilisé du fait que les plis de courrier n'ont pas tous les mêmes dimensions et que chaque pli à dépiler doit être positionné (en référence contre une rive de taquage) par rapport à la tête de dépilage avant son dépilage. Si une telle opération n'est pas réalisée, deux plis de courrier successifs peuvent être dépilés en même temps (phénomène de prise double). Pour empêcher une prise double, le dispositif de retaquage pousse chaque pli à dépiler contre un plan de référence qui est généralement transversal au pli à dépiler, appelé rive de taquage.

Dans une machine connue de tri de plis de courrier, le dispositif de retaquage mécanique comprend une vis à pas supérieur à 1 coopérant avec des doigts intercalaires. La vis est installée dans le prolongement du chemin de transport jusqu'à la tête de dépilage. Les plis de la pile sont préséparés par les doigts intercalaires au fur et à mesure qu'ils circulent dans les filets de la vis entraînée en rotation. Les doigts intercalaires agissent de manière à former, le long de la vis, des paquets de plis de courrier de plus en plus petits jusqu'au voisinage de la tête de dépilage. Les plis de courrier des plus petits paquets foisonnent entre les doigts intercalaires et sont retaqués contre la rive de taquage par l'effet de leur friction sur la surface extérieure de la vis.

La préséparation des plis de la pile avant retaquage est nécessaire pour obtenir un retaquage de tous les plis de la pile devant être dépilés par la tête de dépilage. Cette fonction de préséparation des plis de la pile avant retaquage nécessite que la vis ait une longueur substantielle ce qui conduit à un encombrement important du dispositif de retaquage. Un tel dispositif de retaquage est en outre complexe. Par ailleurs, les premiers articles de la pile, qui sont retaqués, sont serrés par les articles suivants de la pile amenés par la vis. Il en résulte des effets de prise double au moment du dépilage.

Le but de l'invention est de remédier à ces différents inconvénients en proposant un dispositif de retaquage mécanique plus simple et moins encombrant.

A cet effet, l'invention a pour objet une machine de traitement d'articles plats telle que définie par la revendication 1.

Les avantages obtenus par l'invention sont les suivants. La préséparation des plis de courrier est obtenue par la chute de chaque pli sur les rouleaux en bout du chemin de transport. Le retaquage s'effectue sur la longueur des rouleaux inclinés qui peut être relativement petite. Par conséquent, les deux fonctions de préséparation et de retaquage peuvent être réalisées au voisinage de la tête de dépilage. Le dispositif de retaquage mécanique selon l'invention est d'un encombrement très réduit. Du fait que les premiers articles de la pile préséparés ne sont pas poussés par la pile de plis, il n'y a plus d'effet de serrage de ceux-ci par les articles suivants de la pile. Il en résulte que les risques de prise double sont diminués.

Selon un mode de réalisation de l'invention, le dispositif de retaquage comprend en outre une plaque support qui s'étend selon une direction sensiblement horizontale depuis la partie inférieure de la tête de dépilage pour pénétrer entre lesdits rouleaux, cette plaque support ayant une largeur L, définie entre la tête de dépilage et une ligne d'intersection avec lesdits rouleaux, suffisante pour porter plusieurs articles sur chant retaqués. Cette plaque support facilite le foisonnement des plis de courrier retaqués au voisinage de la tête de dépilage ce qui permet d'augmenter la cadence de dépilage.

Selon encore un mode de réalisation de l'invention, chaque rouleau comprend une partie cylindrique recouverte de matière adhérente suivie d'une partie cylindrique filetée, la partie cylindrique filetée étant plus proche de la tête de dépilage. La présence du filetage en bout des rouleaux, conjuguée à l'inclinaison des rouleaux, permet d'améliorer encore le serrage des pieds de plis de courrier au voisinage de la tête de dépilage pour favoriser le foisonnement des plis de courrier. Différents types de rouleaux peuvent être envisagés pour s'adapter au mieux à la nature des plis de courrier à retaquer.

D'autres caractéristiques et avantages de l'invention apparaîtront encore mieux à la lecture de la description qui suit d'un exemple de réalisation de l'invention faite en référence aux dessins.
- La figure 1 est une vue schématique d'ensemble de la machine selon l'invention.
- La figure 2 est une vue agrandie en coupe longitudinale d'un rouleau du dispositif de retaquage de la machine selon l'invention.
- La figure 3 est une vue schématique partielle suivant la flèche III de la machine sur la figure 1.

Sur la figure 1, une machine de traitement de plis de courrier conforme à l'invention est montrée partiellement. Elle comprend un chemin de transport 1 constitué d'une bande ou plusieurs bandes continues défilantes entraînées par des rouleaux 12 motorisés. La ou les bandes transporte une pile 2 de plis de courrier sur chant vers une tête de dépilage 3. Le chemin de transport 1 s'étend depuis son extrémité 11 la plus proche de la tête de dépilage 3 selon une direction sensiblement horizontale ou ayant une legère inclinaison par rapport à cette direction horizontale (axe z). Au voisinage de la tête de dépilage, le chemin de transport peut être légèrement incliné vers le haut. Un palette 13 montée sur une vis sans fin 14 tournante se déplace en même temps que la pile 2 vers la tête de dépilage, de sorte que, la queue de la pile puisse prendre appui sur la palette. De cette manière, la pile de plis reste compacte durant son transport vers la tête de dépilage.

La tête de dépilage 3 est constituée par exemple par une ou plusieurs buses d'aspiration placées en arrière d'une bande continue d'éjection perforée. Cette tête de dépilage 3 s'étend selon une direction sensiblement verticale (plan xy) et est agencée pour dépiler chaque premier plis de courrier 4 de la pile 3 qui se présente avec sa face libre parallèle ou face à elle.

Un dispositif de retaquage mécanique est installé en bout du chemin de transport 1 entre l'extrémité 11 de celui-ci et la tête de dépilage 3. Ce dispositif de retaquage est constitué de plusieurs rouleaux 8 revêtus d'une matière adhérente comme visible sur la figure 3. Les rouleaux 8 sont répartis à intervalles réguliers sur la largeur du chemin de transport. Comme visible sur les figures 1 et 3, ils ont des axes de rotation 9 parallèles entre eux qui s'étendent vers le bas depuis l'extrémité 11 du chemin de transport jusqu'à la partie inférieure 31 de la tête de dépilage 3. La partie 8A la plus élevée de chaque rouleau et la plus proche de l'extrémité 11 est décalée verticalement vers le bas par rapport au plan d'extrémité 1A du chemin de transport d'une distance égale à environ 50mm de manière à ce qu'un article de la pile venant en surplomb au dessus des rouleaux, tombe sur chant, sous l'action de la gravité, sur les rouleaux inclinés 8 et soit ainsi préséparé de la pile de plis 2. Par ailleurs, comme visible sur la figure 1, la partie inférieure 31 de la tête de dépilage 3 est décalée verticalement vers le bas par rapport à l'extrémité 11 du chemin de transport 1 de manière que l'angle d'inclinaison entre un axe 9 d'un rouleau 8 et la direction verticale (axe y) est de préférence compris entre 60° et 50°.

Comme visible sur la figure 2, chaque rouleau 8 est monté à rotation libre sur une structure porteuse 15. Chaque structure porteuse 15 est elle même montée coulissante avec possibilité de verrouillage sur une réglette 16 s'étendant selon la direction de l'axe x. La réglette 16 est fixée par ses deux extrémités à des joues 17 solidaires du châssis de la tête de dépilage ou du châssis du chemin de transport. De cette manière, il est facile d'une part de remplacer un rouleau défectueux, et d'autre part, de régler l'écartement entre les rouleaux.

Chaque rouleau 8 est constitué d'un premier cylindre 81 revêtue d'une matière adhérente, par exemple un élastomère et de préférence du polyuréthanne. Un second cylindre 82 prolonge le cylindre 81. Ce cylindre 82 à une surface extérieure filetée. Le cylindre 82 est prolongé par un cylindre 83 formant une gorge dans laquelle est placée une courroie 84, par exemple à section circulaire (le cylindre 82 étant le plus proche de la tête de dépilage). Chaque courroie 84 de chaque rouleau est montée sur un arbre de commande générale 20 qui est entraîné en rotation par un moteur (non représenté) par l'intermédiaire par exemple d'une autre courroie 21 ou d'un jeu d'engrenages. La rotation de l'arbre de commande 20 entraîne la rotation, dans le même sens de rotation, de tous les rouleaux reliés à cette arbre de commande par une courroie 84.

Selon un aspect de l'invention, chaque rouleau 8 est monté à rotation libre sur sa structure porteuse 15 autour d'un axe excentré 9. Lorsque les rouleaux sont entraînés en rotation par l'arbre de commande, ils se comportent comme un vibreur pour plis de courrier.

Une rive de taquage 7 est montée sur un flanc du chemin de transport au voisinage de la tête de dépilage. Comme visible sur la figure 1, cette rive de taquage est une plaque qui s'étend selon une direction sensiblement perpendiculaire au chemin de transport et à la tête de dépilage (c'est-à-dire dans le plan yz) en laissant un espace libre longitudinal 71 entre son extrémité la plus proche de la tête de dépilage et cette dernière. Les plis de courrier dépilés par la tête de dépilage sont éjectés par cet espace libre.

Une plaque support 10, fixée par exemple au châssis de la tête de dépilage 3, s'étend selon une direction sensiblement horizontale depuis la partie inférieure 31 de la tête de dépilage pour pénétrer entre les rouleaux 8 sensiblement au niveau de la zone intermédiaire entre un cylindre 82 et un cylindre 83 de chaque rouleau et ensuite remonter vers l'extrémité 11 du chemin de transport selon une direction parallèle aux axes de rotation 9 des rouleaux. Cette plaque support a une largeur L, définie entre la partie inférieure 31 de la tête de dépilage et la ligne passant par les zones intermédiaires, suffisante pour porter plusieurs plis sur chant, par exemple 8 plis. Sur la figure 1, seuls les plis 4 et 5 reposent sur cette plaque support. En outre, cette plaque empêche que des objets s'introduisent entre les rouleaux.

Le fonctionnement du dispositif de retaquage est le suivant. La tête de dépilage 3 est d'abord actionnée, puis le chemin de transport 1, la vis 14, les rouleaux 8. La pile 2 de plis de courrier se déplace vers la tête de dépilage. Un premier plis 4 de la pile arrive à l'extrémité 11 du chemin de transport. Il tombe sur les cylindres 81 des rouleaux qui, du fait de leur revêtement adhérent, exercent par friction une poussée latérale amenant le bord latéral du pli contre la rive de taquage 7. Du fait de l'inclinaison des rouleaux 8, le pli progresse vers la tête de dépilage pendant son retaquage. Durant cette progression, le pli est pris dans les filets des cylindres 82 des rouleaux (les filets étant orientés du côté de la rive de taquage). La longueur d'un cylindre 82 est de l'ordre de 15mm. Les filets des cylindres 82 conduisent le pied du pli de courrier en avant sur la plaque support 10 au voisinage de la partie inférieure 31 de la tête de dépilage. Entre temps un second 5, puis un troisième 6 pli de la pile est tombé sur les rouleaux 8. Comme visible sur la figure 1, les plis 4,5,6 foisonnent au voisinage de la tête de dépilage 3 sous l'action des cylindres filetés 82 des rouleaux, leurs pieds étant resserrés. Ces plis retaqués 4,5,6 reposant sur la partie horizontale de la plaque support 10 peuvent être dépilés, en ordre, et rapidement, par la tête de dépilage 3 puisqu'ils sont convenablement séparés et retaqués. Sur la figure 1, le pli 4 est montré, plaqué par sa face libre contre la tête de dépilage, juste avant son dépilage. Le pli 5 sera poussé contre la tête de dépilage 3 par le pied du pli 6 pour venir à son tour se plaquer contre la tête de dépilage 3 et ainsi de suite.

## Revendications

1. Une machine de traitement d'articles plats, notamment des plis de courrier, comprenant un chemin de transport (1) qui s'étend depuis une (11) de ses extrémités selon une direction sensiblement horizontale pour amener une pile (2) d'articles sur chant (4,5,6) vers une tête de dépilage, une tête de dépilage (3) proche de cette extrémité et qui s'étend dans une direction sensiblement verticale pour dépiler un premier article (4) de la pile se présentant avec sa face libre parallèle à la tête de dépilage, et un dispositif de retaquage mécanique pour retaquer au moins ledit premier article de la pile, avant son dépilage, contre une rive de taquage (7) qui s'étend selon une direction sensiblement perpendiculaire au chemin de transport et à la tête de dépilage, le dispositif de retaquage comprenant des rouleaux (8) inclinés entraînés en rotation, caractérisée en ce que les rouleaux ont des axes de rotation (9) parallèles entre eux qui s'étendent vers le bas depuis l'extrémité du chemin de transport jusqu'à une partie inférieure (31) de la tête de dépilage, chaque rouleau ayant une partie supérieure la plus proche de ladite extrémité du chemin de transport décalée verticalement vers le bas par rapport à ladite extrémité du chemin de transport de manière à ce que ledit premier article de la pile venant en surplomb au dessus des rouleaux puisse tomber sur chant, sous l'action de la gravité, sur les rouleaux et soit entraîné par friction contre la rive de taquage tout en étant déplacé vers la tête de dépilage.

2. La machine selon la revendication 1, comprenant en outre une plaque support (10) qui s'étend selon une direction sensiblement horizontale depuis la partie inférieure de la tête de dépilage pour pénétrer entre lesdits rouleaux, cette plaque support ayant une largeur L, définie entre la tête de dépilage et une ligne d'intersection avec lesdits rouleaux, suffisante pour porter plusieurs articles sur chant retaqués.

3. la machine selon l'une des revendications précédentes, dans laquelle chaque rouleau (8) comprend une partie cylindrique de matière adhérente (81) suivie d'une partie cylindrique filetée (82), la partie cylindrique filetée étant plus proche de la tête de dépilage.

4. La machine selon la revendication 3, dans laquelle la matière adhérente est un élastomère, de préférence du polyuréthanne.

5. La machine selon l'une des revendications précédentes, dans laquelle chaque rouleau est monté à rotation autour d'un axe excentré (9).

6. La machine selon l'une des revendications précédentes, dans laquelle les axes de rotation (9) des rouleaux sont inclinés par rapport à la direction verticale d'un angle compris entre 60° et 50°.

## Claims

1. A machine for processing flat articles, and in particular postal items, the machine comprising a conveyor path (1) extending from one (11) of its ends in a substantially horizontal direction to bring a stack (2) of articles (4, 5, 6) standing edge-on towards an unstacking head, an unstacking head (3) close to said end and extending in a substantially vertical direction to unstack a first article (4) from the stack which presents with its free face parallel to the unstacking head, and a mechanical jogging device for jogging at least the first article of the stack prior to unstacking thereof against a jogging margin (7) that extends in a direction substantially perpendicular to the conveyor path and to the unstacking head, the jogging device comprises sloping rollers (8) that are rotated, the machine being characterized in that the rollers have mutually parallel axes of rotation (9) that extend downwards from the end of the conveyor path to a bottom portion (31) of the unstacking head, each roller having an upper portion closest to said end of the conveyor path that is offset vertically downwards relative to said end of the conveyor path so that said first article of the stack on arriving vertically above the rollers can drop edge-first under the action of gravity onto the rollers and be driven by friction against the jogging margin while simultaneously being displaced towards the unstacking head.

2. A machine according to claim 1, further comprising a support plate (10) that extends in a substantially horizontal direction from the bottom portion of the unstacking head and penetrates between said rollers, said support plate having a width L as measured between the unstacking head and a line of intersection with said rollers that is sufficient to carry a plurality of jogged articles edge-on.

3. A machine according to claim 1 or 2, in which each roller (8) includes a cylindrical portion of gripping material (81) followed by a threaded cylindrical portion (82), the threaded cylindrical portion being closest to the unstacking head.

4. A machine according to claim 3, in which the gripping material is an elastomer, preferably polyurethane.

5. A machine according to any preceding claim, in which each roller is mounted to rotate about an eccentric axis (9).

6. A machine according to any preceding claim, in which the axes of rotation (9) of the rollers slope relative to the vertical direction by an angle lying in the range 60° to 50°.

## Patentansprüche

1. Maschine zur Verarbeitung von flachen Gegenständen, insbesondere Briefen, mit einem Transportweg (1), der sich von einem Ende (11) gemäß einer im wesentlichen waagrechten Richtung erstreckt, um einen Stapel (2) von auf ihrer Kante stehenden Gegenständen (4, 5, 6) zu einem Vereinzelungskopf zu befördern, mit einem Vereinzelungskopf (3) in der Nähe dieses Endes, der sich in im wesentlichen senkrechter Richtung erstreckt, um von dem Stapel einen ersten Gegenstand zu entnehmen, der sich mit seiner freien Seite parallel zum Vereinzelungskopf präsentiert, und mit einer mechanischen Ausrichtvorrichtung, um mindestens den ersten Gegenstand des Stapels vor dem Vereinzeln gegen eine Ausrichtkante (7) anzulegen, die sich gemäß einer im wesentlichen zum Transportweg und zum Vereinzelungskopf senkrechten Richtung erstreckt, wobei die Ausrichtvorrichtung geneigte Rollen (8) enthält, die in Drehung versetzt werden, dadurch gekennzeichnet, daß die Rollen zueinander parallele Drehachsen (9) besitzen, die sich vom Ende des Transportwegs bis in einen unteren Bereich (31) des Vereinzelungskopfes nach unten erstrecken, wobei jede Rolle einen oberen, dem Ende des Transportwegs nahen Bereich besitzt, der senkrecht bezüglich des Endes des Transportwegs nach unten versetzt ist, so daß der erste Gegenstand des Stapels, der über den Rollen ankommt, auf seiner Kante unter Schwerkrafteinfluß auf die Rollen fallen kann und durch Reibung gegen die Ausrichtkante verschoben wird, wobei er sich gleichzeitig in Richtung zum Vereinzelungskopf bewegt.

2. Maschine nach Anspruch 1, die außerdem eine Trägerplatte (10) aufweist, welche sich gemäß einer im wesentlichen waagrechten Richtung vom unteren Bereich des Vereinzelungskopfs aus erstreckt, um zwischen die Rollen einzudringen, und welche eine Länge besitzt, die zwischen dem Vereinzelungskopf und einer Schnittlinie mit den Rollen definiert ist und ausreicht, um mehrere ausgerichtete Gegenstände auf der Kante zu tragen.

3. Maschine nach einem der vorhergehenden Ansprüche, in der jede Rolle (8) einen zylindrischen Bereich mit einer Haftbeschichtung (81) gefolgt von einem näher beim Vereinzelungskopf liegenden zylindrischen Bereich mit einem Gewinde (82) enthält.

4. Maschine nach Anspruch 3, in der die Haftbeschichtung ein Elastomer ist, vorzugsweise Polyurethan.

5. Maschine nach einem der vorhergehenden Ansprüche, in der jede Rolle um eine exzentrische Achse (9) drehbar montiert ist.

6. Maschine nach einem der vorhergehenden Ansprüche, dadurch gekennzeichnet, daß die Drehachsen (9) der Rollen bezüglich der Vertikalen um einen Winkel zwischen 60 und 50° geneigt sind.
